# FASCICULE DE BREVET EUROPEEN

(11) **EP 0 383 661 B1**
(45) Date de publication et mention de la délivrance du brevet: **30.11.1994**
(21) Numéro de dépôt: 90400364.7
(22) Date de dépôt: 09.02.1990
(51) Int. Cl.: H01R 15/00, H01T 13/04

(54) **Dispositif de connexion électrique d'un câble, notamment d'allumage, sur un plot**
Elektrische Verbindereinrichtung eines Kabels, namentlich Zündkabels, an einer Klemme
Device for electrically connecting a cable, in particular one for ignition, with a terminal

(30) Priorité: 14.02.1989 FR 8901904
(43) Date de publication de la demande: 22.08.1990
(73) Titulaire: SOCIETE D'APPLICATION DES FERRITES-MUSORB, F-61600 La Ferte-Mace (FR)
(72) Inventeur: Etienne, Christian, F-94 Choisy le Roi (FR); Soccart, Jacques, F-75017 Paris (FR)
(74) Mandataire: Netter, André

(56) Documents cités:
- EP-A- 0 103 689
- EP-A- 0 159 466
- GB-A- 114 429
- US-A- 2 297 336
- US-A- 2 567 727

## Description

L'invention concerne un dispositif de connexion électrique du type comprenant une pièce conductrice, encore appelée cosse, possédant une extrémité de réception d'un câble électrique et une extrémité propre à une connexion sur un plot.

On connaît déjà des dispositifs de ce genre dans lesquels l'extrémité de connexion est constituée par une bague fendue, déformable élastiquement, de forme adaptée à celle du plot, et propre à être disposée dans le prolongement axial du câble.

De tels dispositifs sont utilisés en particulier dans les systèmes d'allumage des moteurs à combustion interne pour assurer la connexion d'un câble d'allumage sur un plot, ou borne, faisant partie d'un organe d'allumage, comme une bougie, une bobine ou un distributeur.

Dans cette application aux câbles d'allumage, il est également prévu un capuchon qui entoure le câble et la pièce conductrice et qui est propre à faire étanchéité avec le câble et avec le plot ou l'organe qui porte le plot, pour assurer l'isolation électrique.

Ces dispositifs de connexion doivent permettre d'assurer, en toutes circonstances, un excellent serrage radial de la bague fendue sur le plot pour obtenir un contact électrique parfait, et cela même après plusieurs opérations de connexion et de déconnexion.

Il faut également que ces opérations de connexion et de déconnexion puissent s'effectuer manuellement sans que l'effort nécessaire pour mettre en place la bague fendue sur le plot, ou la retirer du plot, dépasse les normes établies.

Avec les dispositifs de connexion connus de ce genre, il arrive fréquemment, notamment sous l'effet de vibrations ou d'accélérations importantes, que l'effort de serrage radial de la bague s'affaiblisse et nuise ainsi à la connexion électrique entre la bague fendue et le plot. Il en résulte alors des micro-coupures qui conduisent à un mauvais allumage et donc à une mauvaise combustion du moteur, avec émission de gaz nocifs et de gaz imbrûlés dans l'échappement.

Pour pallier cet inconvénient, il a été proposé de renforcer la bague fendue pour qu'elle assure un serrage radial plus élevé et donc un meilleur contact électrique avec le plot.

Malheureusement, cette solution a pour inconvénient que l'effort nécessaire pour la mise en place de la bague sur le plot ou pour son extraction du plot se trouve ainsi augmenté. Par conséquent, l'augmentation de la force de serrage de la bague fendue se fait au détriment des facilités de connexion et de déconnexion, ce qui n'est pas acceptable en raison des normes imposées.

On connaît par ailleurs, d'après US-A-2 567 727, un connecteur propre à relier les extrémités respectives de deux câbles électriques et comprenant deux prises, l'une mâle et l'autre femelle, équipant les extrémités des câbles et propres à s'adapter entre elles.

Ce connecteur comprend un manchon de verrouillage qui entoure la prise mâle et qui est propre à coulisser axialement pour empêcher l'expansion radiale de la prise femelle après que la prise mâle a été introduite dans cette dernière.

Un tel connecteur ne peut convenir à la connexion d'une bague fendue sur un plot d'un organe d'allumage car il faudrait soit prévoir un organe d'allumage spécifique déjà équipé d'un manchon de blocage, soit prévoir un adapteur spécifique sur l'organe d'allumage, ce qui n'est pas acceptable en pratique.

En outre, le connecteur du document US-A-2 567 727 nécessite deux gaines d'étanchéité entourant respectivement la prise mâle y compris le manchon de verrouillage et la prise femelle, ce qui complique la structure du connecteur.

La nécessité de recourir à deux gaines d'étanchéité rend, là encore, un tel connecteur inadapté à la connexion d'une bague fendue sur un plot d'organe d'allumage, notamment d'une bougie d'allumage.

C'est, en conséquence, un but de l'invention de procurer un dispositif de connexion électrique du type défini en introduction qui permet de renforcer le serrage radial et donc le contact électrique de la bague fendue sur le plot.

C'est également un but de l'invention de procurer un dispositif de connexion de ce genre dans lequel l'effort nécessaire pour la mise en place de la bague fendue sur le plot ou son retrait du plot est du même ordre de grandeur, voire même plus faible, que dans le cas des dispositifs de la technique antérieure.

C'est encore un but de l'invention de procurer un tel dispositif de connexion, dans lequel la force de serrage radial de la bague n'est pas affectée, même après plusieurs opérations de connexion et de déconnexion.

C'est également un but de l'invention de procurer un tel dispositif de connexion, qui est destiné tout spécialement aux câbles des systèmes d'allumage des moteurs à combustion interne.

L'invention a encore pour but de procurer un dispositif de connexion, spécialement pour câbles d'allumage, qui assure une parfaite étanchéité entre le câble et le plot ou un organe qui porte le plot.

Elle a aussi pour but de procurer un dispositif de connexion de ce genre qui permet de réaliser des opérations de connexion et de déconnexion dans des conditions très proches de celles des dispositifs connus.

Egalement l'un des buts de l'invention est de procurer un tel dispositif de connexion qui s'adapte à des plots standard, notamment d'organes d'allumage.

L'invention concerne plus précisément un dispositif de connexion électrique du type défini en introduction, qui est caractérisé en ce qu'il comprend :
- un manchon rigide isolant propre à coulisser axialement autour du câble et de la pièce conductrice entre une première position dégagée de la bague pour sa mise en place sur le plot ou son extraction du plot et une seconde position engagée sur la bague pour le serrage de la bague sur le plot ; et
- un capuchon en matériau souple et isolant, solidaire du manchon et possédant un premier embout d'extrémité propre à être serré à étanchéité autour du câble et un second embout d'extrémité propre à s'adapter à étanchéité autour du plot et/ou d'un organe supportant le plot, le capuchon étant déformable axialement pour autoriser son déplacement par rapport à la bague fendue et faire passer le manchon de l'une à l'autre de ses deux positions.

Ainsi, lorsque le manchon est dans la position dégagée de la bague, on peut mettre en place la bague sur le plot et ensuite déplacer le manchon vers sa position engagée sur la bague, ce qui assure le serrage de la bague sur le plot et rend ainsi la bague pratiquement inarrachable du plot.

Si l'on veut séparer la bague fendue du plot, il convient d'abord de déplacer le manchon de sa position engagée sur la bague vers sa position dégagée de la bague, puis ensuite d'extraire la bague du plot.

De ce fait, la mise en place de la bague fendue sur le plot ou son extraction du plot nécessite un effort du même ordre de grandeur, voire même inférieur, à celui que l'on doit exercer avec les dispositifs de la technique antérieure, du fait qu'il n'est pas nécessaire de prévoir un renforcement du serrage de la bague fendue.

Dans une forme de réalisation préférée de l'invention, le manchon est de forme cylindrique et comprend, à une extrémité, une paroi interne tronconique évasée en direction de cette extrémité pour faciliter l'engagement du manchon sur la bague fendue.

Avantageusement, cette paroi tronconique débouche sur une paroi interne cylindrique intermédiaire propre à assurer le serrage radial de la bague fendue et débouchant sur l'autre extrémité du manchon par une paroi tronconique légèrement évasée.

La paroi interne intermédiaire constitue la partie active du manchon qui empêche, dans la position engagée sur la bague, l'expansion radiale de cette bague. La paroi tronconique légèrement évasée est destinée à faciliter le coulissement axial du manchon le long du câble électrique, lorsque ce manchon est déplacé de l'une à l'autre de ses deux positions extrêmes.

Dans une première variante de réalisation, le capuchon est monobloc et comporte un corps qui emprisonne complètement le manchon, ce corps étant raccordé à une extrémité à l'embout de serrage sur le câble par un soufflet étanche et déformable, et formant à son autre extrémité l'embout d'étanchéité.

Dans une autre variante de réalisation, le capuchon est formé de deux parties, à savoir une première partie ayant un corps qui entoure une extrémité du manchon et qui est reliée à l'embout de serrage sur le câble par un soufflet étanche et déformable et une seconde partie ayant un corps qui entoure l'autre extrémité du manchon et qui forme l'embout d'étanchéité.

Dans les deux variantes de réalisation précitées, le soufflet étanche et déformable autorise le coulissement du manchon de l'une à l'autre de ses deux positions extrêmes, le soufflet étant comprimé dans la position dégagée de la bague et étant au contraire dilaté dans la position engagée sur la bague.

Avantageusement, le soufflet étanche et déformable est comprimé dans sa position naturelle, ou position au repos, ce qui maintient le manchon dans sa position dégagée de la bague fendue.

Dans la position où la bague fendue est engagée sur le plot et le manchon dans sa position engagée sur la bague, le capuchon assure alors une continuité entre le câble électrique et le plot ou l'organe portant le plot.

Selon un autre aspect, l'invention concerne un câble électrique, en particulier pour un système d'allumage, équipé à l'une au moins de ses extrémités d'un dispositif de connexion tel que défini précédemment.

Dans la description qui suit, faite à titre d'exemple, on se réfère aux dessins annexés, sur lesquels :
- la figure 1 est une vue en coupe d'un dispositif de connexion équipant l'extrémité d'un câble d'allumage, avant mise en place sur le plot d'une bougie, le manchon étant dans sa position dégagée ;
- la figure 2 est une vue analogue à celle de la figure 1, dans laquelle la bague fendue est mise en place sur le plot, le manchon étant toujours dans sa position dégagée ;
- la figure 3 est une vue analogue à celle de la figure 2 dans laquelle la bague fendue est mise en place sur le plot, le manchon étant dans sa position engagée sur la bague ;
- la figure 4 est une vue en coupe analogue à celle de la figure 3, dans une variante de réalisation ; et
- la figure 5 est une vue en coupe d'un manchon muni d'un capuchon isolant en deux parties.

On se réfère tout d'abord à la figure 1 qui montre un câble d'allumage 10 muni, à l'une de ses extrémités, d'un dispositif de connexion 12 selon l'invention. Ce dispositif est destiné à assurer une connexion électrique entre l'âme conductrice 14 du câble et un plot 16, encore appelé "olive", porté par un corps isolant 18, ou "porcelaine", d'une bougie d'allumage 20 représentée partiellement.

Le plot 16 a une forme générale de révolution et comprend, de façon en soi connue, une partie antérieure 22 présentant des chanfreins d'entrée et de retenue et rattachée à une partie postérieure 24 par une partie cylindrique 26, de plus faible diamètre, formant une gorge annulaire périphérique.

L'organe de connexion 12 comprend une pièce conductrice monobloc 28, encore appelée "cosse", possédant une extrémité 30 de réception du câble 10 et une extrémité 32 propre à une connexion sur le plot 16.

L'extrémité de réception 30, de forme générale cylindrique, possède deux pattes 34 et 36 propres à maintenir par serrage l'extrémité du câble 10 qu'il convient de connecter au plot 16. L'extrémité de connexion 32 est constituée par une bague cylindrique fendue déformable élastiquement, de forme adaptée à celle du plot, et disposée dans le prolongement axial du câble 10. Cette bague délimite une fente 38 parallèle à l'axe de la pièce conductrice.

L'extrémité de connexion 32 comporte en outre au moins deux pattes 40 repliées radialement vers l'intérieur de la pièce conductrice 28 et propres à venir en butée contre la face frontale 42 du plot 16 lors de la mise en place de la bague fendue sur ce plot.

L'extrémité de connexion 32 comprend en outre au moins deux bossages 44 faisant saillie vers l'intérieur de la bague fendue et propres à se positionner dans la gorge annulaire du plot 16, lorsque les pattes 40 sont en appui sur la face frontale 42 du plot.

Le contact électrique entre la pièce conductrice 28 et l'âme conductrice 14 du câble 10 est assuré, d'une manière en soi connue, par une agrafe métallique conductrice (non représentée) comprenant deux branches parallèles réunies entre elles par un coude. L'une des branches de l'agrafe est insérée entre l'âme et la gaine du câble, tandis que son autre branche est insérée entre l'extrémité 30 de la pièce 28 et l'extérieur de la gaine du câble.

Le dispositif de connexion 12 comprend en outre un manchon rigide isolant 46, par exemple formé d'une résine thermodurcissable, de forme générale cylindrique, propre à coulisser axialement autour du câble 10 et autour de la pièce conductrice 28 située dans le prolongement axial du câble. Le manchon 46 comprend une paroi externe 48 généralement cylindrique s'étendant depuis son extrémité antérieure 50 à son extrémité postérieure 52. A son extrémité antérieure 50, le manchon 46 comprend une paroi interne tronconique 54 évasée en direction de cette extrémité. La paroi tronconique 54 débouche sur une paroi cylindrique intermédiaire 56 propre à assurer, comme on le verra plus loin, le serrage radial de la bague fendue, cette paroi 56 débouchant sur l'autre extrémité 52 du manchon par une paroi tronconique 58 très légèrement évasée en direction de l'extrémité 52. Il est préférable en effet que la paroi 58 soit très légèrement tronconique, plutôt que d'être cylindrique, pour faciliter le coulissement axial du manchon 46 autour du câble 10.

Le dispositif représenté à la figure 1 comprend en outre un capuchon monobloc 60, formé d'un matériau souple et isolant, et comportant un corps 62, de forme générale cylindrique, emprisonnant complètement le manchon 46.

Le corps 62 s'étend entre deux extrémités 64 et 66. L'extrémité 64 se raccorde à un premier embout 68 de forme générale cylindrique par l'intermédiaire d'un soufflet étanche et déformable qui, dans sa position naturelle, est à l'état comprimé.

L'embout 68 est propre à être serré à étanchéité autour du câble 10 et être ainsi immobilisé en translation et en rotation par rapport au câble 10.

A son extrémité 66, le corps 62 du capuchon forme un second embout d'extrémité 74, de forme générale cylindrique, propre à s'adapter à étanchéité autour du plot 16 et/ou du corps isolant 18 supportant le plot 16.

Le corps 62 du capuchon comporte intérieurement un épaulement annulaire 76 formant en permanence butée pour l'extrémité 50 du manchon 46 et un épaulement annulaire 78 formant butée pour l'extrémité 52 du manchon 46, lorsque le soufflet est à l'état comprimé (figure 1 et figure 2).

Par ailleurs, le corps 62 du capuchon 60 comporte, au voisinage de son extrémité 64, des moyens de préhension constitués, dans l'exemple, par une collerette annulaire 80.

Le fonctionnement du dispositif de connexion sera maintenant expliqué en référence aux figures 1 à 3.

On présente tout d'abord l'organe de connexion en face du plot 16 de la bougie 20, de manière que l'extrémité de connexion 32 (bague fendue) se situe en vis-à-vis et dans l'axe du plot 16. Le soufflet 70 étant dans sa position naturelle à l'état comprimé, le manchon 46 est dans une position dégagée de la bague fendue, la paroi interne cylindrique 56 du manchon n'étant pas en contact avec la bague fendue. Par conséquent, l'extrémité 52 du manchon est en butée contre l'épaulement annulaire 78 (figure 1).

On exerce ensuite une poussée axiale sur l'embout 68 du capuchon 60 comme représenté par la flèche F sur la figure 2, de manière à engager la bague fendue sur le plot 16, le manchon 46 étant toujours dans sa position dégagée et le soufflet 70 étant toujours à l'état comprimé. Lors de l'engagement de la bague fendue sur le plot, cette bague s'expanse radialement et, en fin d'introduction, les pattes 40 de la pièce conductrice 28 viennent en appui sur la face frontale 42 du plot 16, tandis que les bossages 44 de la pièce conductrice viennent se loger dans la gorge annulaire délimitée par le plot 16.

Ensuite, on exerce une force axiale sur la collerette 80, comme montré par la flèche G sur la figure 3, de manière à provoquer le coulissement du manchon 46 par rapport au câble 10 et à la pièce conductrice 28. En fin de course, la paroi interne cylindrique intermédiaire 56 du manchon 46 enserre la bague fendue et empêche son expansion radiale, si bien que la connexion du câble sur le plot est pratiquement inarrachable. Dans la position représentée sur la figure 3, le soufflet 70 est complètement dilaté et l'extrémité 52 du manchon 46 est à distance de l'épaulement interne 78 du capuchon 60. De plus, l'embout 74 assure l'étanchéité autour du corps isolant 18 de la bougie 20.

Ainsi, ces deux opérations successives s'effectuent en exerçant une poussée sur le capuchon, dans une zone de celui-ci qui se trouve à distance du plot, ce qui facilite la mise en place du dispositif dans des endroits d'accès difficile, par exemple dans un puits d'une culasse de moteur.

Si l'on veut extraire la bague fendue du plot, il convient d'effectuer les opérations précédentes dans l'ordre inverse en amenant d'abord le manchon de sa position engagée sur la bague à sa position dégagée de la bague et en exerçant ensuite une traction sur l'ensemble pour permettre l'extraction de la bague fendue, cette dernière s'expansant radialement au cours de l'extraction.

En pratique, ces deux opérations s'effectuent en un seul mouvement. Il suffit en effet d'exercer une traction sur la collerette 80 pour assurer d'abord le déplacement du manchon vers sa position dégagée et ensuite l'extraction de la bague fendue.

On se réfère maintenant à la figure 4 qui montre une variante de réalisation du dispositif de connexion représenté aux figures 1 à 3. Dans cette variante de réalisation, les moyens de préhension du capuchon 60 comprennent, au voisinage de l'extrémité 64 du capuchon, d'une part, un poussoir 82 facilitant le déplacement du manchon 46 de sa position dégagée de la bague à sa position engagée sur la bague et, d'autre part, un anneau de traction 84 facilitant le déplacement du manchon de sa position engagée sur la bague à sa position dégagée de la bague et facilitant aussi l'extraction de la bague du plot.

On se réfère maintenant à la figure 5 qui montre encore une autre variante de réalisation dans laquelle le capuchon est formé, non pas d'une partie comme précédemment, mais de deux parties 86 et 88. La partie 86 comporte un corps 90 qui entoure l'extrémité 52 du manchon 46 et qui est relié à un premier embout 92 (analogue à l'embout 68 décrit précédemment) propre à être serré et immobilisé à étanchéité autour du câble 10. Le corps 90 est relié à l'embout 92 par l'intermédiaire d'un soufflet 94, étanche et déformable, analogue au soufflet 70 décrit précédemment. Ce soufflet est, là encore, à l'état comprimé dans sa position naturelle. Le corps 90 est rendu solidaire du manchon 46 grâce à des rainures annulaires internes 96 qui coopèrent avec des nervures annulaires externes 98 du manchon 46. Par ailleurs le corps 90 est muni d'une collerette 100 analogue à la collerette 80 décrite précédemment.

La seconde partie 88 du capuchon comprend un corps 102 qui entoure l'autre extrémité 50 du manchon 46 et qui forme un embout 104 analogue à l'embout 74 décrit précédemment. Le corps 102 est immobilisé sur le manchon 46 grâce à des rainures annulaires internes 106 qui coopèrent avec des nervures annulaires externes 108 du manchon 48.

Le dispositif représenté en partie sur la figure 5 s'utilise exactement de la même manière que le dispositif des figures 1 à 3.

Bien entendu, l'invention n'est pas limitée à la connexion d'un câble d'allumage sur un plot d'un organe d'allumage tel que bougie, distributeur ou bobine.

## Revendications

1. Dispositif de connexion électrique du type comprenant une pièce conductrice (28) possédant une extrémité (30) de réception d'un câble électrique (10) et une extrémité (32) propre à une connexion sur un plot (16), cette extrémité de connexion (32) étant constituée par une bague fendue déformable élastiquement, de forme adaptée à celle du plot, et disposée dans le prolongement axial du câble, caractérisé en ce qu'il comprend :
- un manchon rigide isolant (46) propre à coulisser axialement autour du câble (10) et de la pièce conductrice (28) entre une première position dégagée de la bague pour sa mise en place sur le plot ou son extraction du plot et une seconde position engagée sur la bague pour le serrage de la bague sur le plot ; et
- un capuchon (60 ; 86,88) en matériau souple et isolant, solidaire du manchon (46) et possédant un premier embout d'extrémité (68 ; 92) propre à être serré à étanchéité autour du câble (10) et un second embout d'extrémité (74 ; 104) propre à s'adapter à étanchéité autour du plot (16) et/ou autour d'un organe (18) supportant le plot, le capuchon étant déformable axialement pour autoriser son déplacement par rapport à la bague fendue et faire passer le manchon de l'une à l'autre de ses deux positions.

2. Dispositif selon la revendication 1, caractérisé en ce que le manchon (46) est de forme générale cylindrique et comprend, à une extrémité (50), une paroi interne tronconique (54) évasée en direction de cette extrémité pour faciliter l'engagement du manchon sur la bague fendue (32).

3. Dispositif selon la revendication 2, caractérisé en ce que la paroi interne tronconique (54) débouche sur une paroi interne cylindrique intermédiaire (56) propre à assurer le serrage radial de la bague fendue et débouchant sur l'autre extrémité (52) du manchon par une paroi tronconique légèrement évasée (58).

4. Dispositif selon l'une des revendications 1 à 3, caractérisé en ce que le manchon (46) est formé d'une matière plastique rigide, par exemple d'une résine thermodurcissable.

5. Dispositif selon l'une des revendications 1 à 4, caractérisé en ce que le capuchon (60) est monobloc et comporte un corps (62) qui emprisonne complètement le manchon (46), le corps étant raccordé à une extrémité (64) à l'embout (68) de serrage sur le câble par un soufflet étanche et déformable (70), ce corps formant à son extrémité (66) l'embout d'étanchéité (74).

6. Dispositif selon l'une des revendications 1 à 4, caractérisé en ce que le capuchon est formé de deux parties, à savoir une première partie (86) ayant un corps (90) qui entoure une extrémité du manchon (46) et qui est reliée à l'embout (92) de serrage sur le câble par un soufflet étanche et déformable (94) et une seconde partie (88) ayant un corps (102) qui entoure l'autre extrémité du manchon (46) et qui forme l'embout d'étanchéité (104).

7. Dispositif selon l'une des revendications 5 et 6, caractérisé en ce que le soufflet étanche et déformable (70,94) est comprimé dans sa position naturelle, ce qui maintient le manchon (46) dans sa position dégagée de la bague fendue.

8. Dispositif selon l'une des revendications 1 à 7, caractérisé en ce que le capuchon (60 ; 86) est muni de moyens de préhension (80,82,84 ; 100) facilitant le coulissement axial du manchon (46) autour du câble (10) et de la pièce conductrice (28) pour le passage de la première position à la seconde position et inversement.

9. Câble électrique, en particulier pour système d'allumage, équipé, à l'une au moins de ses extrémités, d'un dispositif de connexion selon l'une des revendications 1 à 8.

## Patentansprüche

1. Elektrische Verbindervorrichtung des Typs, der ein leitendes Teil (28) umfaßt, das ein Ende (30) zur Aufnahme eines Kabels (10) aufweist und ein Ende (32), geeignet für den Anschluß an ein Kontaktstück (16), wobei dieses Anschlußende (32) gebildet wird durch einen elastisch verformbaren, geschlitzten Ring, in der Form angepaßt an die Form des Kontaktstücks und angeordnet in der axialen Verlängerung des Kabels,
**dadurch** **gekennzeichnet**, daß sie umfaßt:
- eine isolierende, steife Muffe (46), axial verschiebbar auf dem Kabel (10) und dem leitenden Teil (28) zwischen einer ersten, den Ring für sein Anbringen auf dem Kontaktstück oder sein Abziehen vom Kontaktstück freigebenden Stellung, und einer zweiten, den Ring umschließenden Stellung, für die Klemmung des Rings auf dem Kontaktstück; und
- eine Verschlußkappe (60; 86,88) aus biegsamem und isolierendem Material, fest verbunden mit der Muffe (46), die einen ersten Endansatz (68; 92) aufweist, geeignet, auf dichte Weise das Kabel (10) zu umspannen, und einen zweiten Endansatz (74; 104), geeignet, auf dichte Weise das Kontaktstück 16 und/oder ein das Kontaktstück tragendes Organ (18) zu umschließen, wobei die Verschlußkappe axial verformbar ist, um ihre Verschiebung bezüglich des geschlitzten Rings zuzulassen und die Muffe von einer ihrer beiden Stellungen in die andere zu bringen.

2. Vorrichtung nach Anspruch 1, dadurch gekennzeichnet, daß die Muffe (46) von zylindrischer Gesamtform ist und an einem Ende (50) eine kegelstumpfartige Innenwand (54) umfaßt, sich erweiternd in Richtung dieses Endes, um das Aufschieben der Muffe auf den geschlitzten Ring (32) zu erleichtern.

3. Vorrichtung nach Anspruch 2, dadurch gekennzeichnet, daß die kegelstumpfartige Innenwand (54) in ein zylindrisches Innenwand-Zwischenstück (56) mündet, das geeignet ist, die Radialklemmung des geschlitzten Rings zu gewährleisten und am anderen Ende (52) der Muffe mündet durch eine kegelstumpfartige, sich leicht erweiternde Wand (58).

4. Vorrichtung nach einem der Ansprüche 1 bis 3, dadurch gekennzeichnet, daß die Muffe (46) gebildet wird durch einen steifen Kunststoff, zum Beispiel ein warmaushärtendes Harz.

5. Vorrichtung nach einem der Ansprüche 1 bis 4, dadurch gekennzeichnet, daß die Verschlußkappe (60) aus einem Stück ist und einen Körper (62) umfaßt, der die Muffe (46) vollständig umschließt, wobei dieser Körper an einem Ende (64) über einen dichten und verformbaren Balg (70) verbunden ist mit dem Kabelklemmansatz (68) und an seinem Ende (66) den Abdichtansatz (74) bildet.

6. Vorrichtung nach einem der Ansprüche 1 bis 4, dadurch gekennzeichnet, daß die Verschlußkappe durch zwei Teile gebildet wird, nämlich einem ersten Teil (86) mit einem Körper (90), der ein Ende der Muffe (46) umgibt und der über einen dichten und verformbaren Balg (94) verbunden ist mit dem Kabelklemmansatz (92), und einem zweiten Teil (88) mit einem Körper (102), der das andere Ende der Muffe (46) umgibt und der den Abdichtansatz (104) bildet.

7. Vorrichtung nach einem der Ansprüche 5 und 6, dadurch gekennzeichnet, daß der dichte und verformbare Balg (70,94) in seiner natürlichen Stellung zusammengedrückt ist, was die Muffe (46) in ihrer von dem geschlitzten Ring zurückgezogenen Stellung hält.

8. Vorrichtung nach einem der Ansprüche 1 bis 7, dadurch gekennzeichnet, daß die Schutzkappe (60; 86) mit Greif- bzw. Betätigungseinrichtungen (80,82,84; 100) versehen ist, die das Axialverschieben der Muffe (46) und des leitenden Teils (28) auf dem Kabel (10) erleichtern für den Übergang von der ersten Stellung in die zweite, und umgekehrt.

9. Elektrisches Kabel, insbesondere für Zündsysteme, an wenigstens einem seiner Enden bestückt mit einer Verbindervorrichtung nach einem der Ansprüche 1 bis 8.

## Claims

1. An electrical connection device, in particular of the type comprising a conductive component (28) having one end (30) for receiving an electrical cable (10) and one end (32) suitable for connection to a contact stud (16), this connecting end (32) being constituted by an elastically deformable split ring with a shape matched to that of the contact stud and disposed in the axial extension of the cable, characterized in that it includes:
- a rigid insulating sleeve (46) capable of axially sliding round the cable (10) and the conductive component (28) between a first position disengaged from the ring for being positioned on the contact stud or for its extraction from the contact stud, and a second position engaged on the ring for tightening the ring on the contact stud; and
- a cap (60; 86, 88) made of a flexible and insulating material, fixed to the sleeve (46) and having a first end fitting (68; 92) capable of being tightened with a seal round the cable (10) and a second end fitting (74; 104) capable of being fitted with a seal round the contact stud (16) and/or round an element (18) supporting the contact stud, the cap being axially deformable to allow it to be displaced relative to the split ring and to cause the sleeve to pass from one to the other of its two positions.

2. A device according to claim 1, characterized in that the sleeve (46) has a generally cylindrical shape and includes at one end (50) an internal frustoconical wall (53) flaring in the direction towards this end so as to facilitate the engagement of the sleeve on the split ring (32).

3. A device according to claim 2, characterized in that the internal frustoconical wall leads into an intermediate internal cylindrical wall (56) capable of ensuring the radial tight fit of the split ring and leading into the other end (52) of the sleeve via a slightly flared frustoconical wall (58).

4. A device according to one of claims 1 to 3, characterized in that the sleeve (46) is formed from a rigid plastic material, for example from a heat setting resin.

5. A device according to one of claims 1 to 4, characterized in that the cap (60) is made in one piece and includes a body (62) which completely confines the sleeve (46), the body being joined at one end (64) by a leakproof and deformable bellows (70) to an end fitting (68) for gripping on the cable, this body forming at its end (66) the leakproof end fitting (74).

6. A device according to one of claims 1 to 4, characterized in that the cap is formed of two parts, that is to say, a first part (86) having a body (90) which surrounds one end of the sleeve (46) and which is joined by a leakproof and deformable bellows (94) to the end fitting (92) for gripping on the cable, and a second part (88) having a body (102) which surrounds the other end of the sleeve (46) and which forms the leakproof end fitting (104).

7. A device according to one of claims 5 and 6, characterized in that the leakproof and deformable bellows (70, 94) is compressed in its natural position which maintains the sleeve (46) in its position disengaged from the split ring.

8. A device according to one of claims 1 to 7, characterized in that the cap (60; 86) is provided with gripping means (80, 82, 84; 100) facilitating the axial sliding of the sleeve (46) round the cable (10) and the conductive component (28) for passing from the first position to the second position and vice versa.

9. An electric cable, in particular for an ignition system, provided at at least one of its ends with a connecting device according to one of claims 1 to 8.
